# FASCICULE DE BREVET EUROPEEN

(11) **EP 2 621 589 B1**
(45) Date de publication et mention de la délivrance du brevet: **25.11.2015**
(21) Numéro de dépôt: 11779762.1
(22) Date de dépôt: 29.09.2011
(51) Int. Cl.: A62B 1/10, A62B 35/04

(54) **ENROULEUR DE CABLE DE LIGNE DE SECURITE ANTICHUTE A FREIN ET RESERVE DE CABLE**
SEILWINDE FÜR FALLSCHUTZRETTUNGSSEIL MIT EINER BREMSE UND SEILRESERVE
CABLE WINDER FOR FALL-ARREST LIFELINE COMPRISING A BRAKE AND CABLE RESERVE

(30) Priorité: 29.09.2010 FR 1057858
(43) Date de publication de la demande: 07.08.2013
(73) Titulaire: Tractel SAS, 10100 Saint-Hilaire-Sous-Romilly (FR)
(72) Inventeur: COPIN, Patrick, 10280 Rilly-Sainte-Syre (FR)
(74) Mandataire: Coralis Harle
(86) Numéro de dépôt international: PCT/FR2011/052277
(87) Numéro de publication internationale: WO 2012/042180

(56) Documents cités:
- WO-A2-2008/008225
- US-A1- 2009 084 631
- US-A1- 2010 224 448

## Description

La présente invention concerne un enrouleur de câble de ligne de sécurité antichute à frein et réserve de câble. Elle a des applications dans le domaine de la sécurité des personnes.

On connaît des dispositifs de retenue en cas de chute se présentant sous forme d'enrouleurs de câbles. Le câble est relié à un utilisateur et l'enrouleur est fixé en un point de retenue. L'enrouleur comporte un frein centrifuge qui, lorsqu'il détecte une accélération angulaire du tambour sur lequel est enroulé le câble, supérieure à une limite fixée, bloque et freine le câble et permet d'arrêter plus ou moins progressivement la chute de l'utilisateur. Par contre, lors des déplacements et mouvements normaux de l'utilisateur, le câble peut se dérouler ou s'enrouler, selon le cas, dans l'enrouleur.

Ainsi, lors d'une chute, l'utilisateur est arrêté dans sa chute d'une manière plus ou moins progressive et, de toute façon, d'une manière non brutale. Il en résulte moins de contraintes sur l'utilisateur et sur les équipements, l'énergie d'arrêt de chute étant dissipée dans le frein. Il en résulte également un moindre risque de blessure de l'utilisateur et de casse de l'équipement.

Si ce type de dispositif de retenue apporte des services utiles, une difficulté persiste dans le cas où le câble a été complètement déroulé ou presque complètement déroulé avant que la chute ne se produise. Dans ce cas, le câble ne peut plus se dérouler ou pas suffisamment et le frein ne peut plus agir correctement : il n'y a plus de possibilité de freinage progressif et l'arrêt de la chute est alors brutal avec pour conséquence les risques évoqués sur l'utilisateur et l'équipement.

La présente invention propose un moyen qui permet d'obtenir un freinage de chute même lorsque le câble a été complètement déroulé dans les conditions normales d'utilisation.

Si on connaît par le document EP 272 908 un enrouleur à réserve de câble, ce dernier met en oeuvre des moyens qui sont indépendants du tambour sur lequel est enroulé le câble. Il en résulte par exemple qu'en cas de chute, il peut être nécessaire de changer, outre le câble et le tambour auquel il est fixé par son extrémité de câble, d'autres parties de l'enrouleur.

On connaît également des enrouleurs par les documents WO2008/008225 et US 2005/023085. Toutefois, dans ces enrouleurs, la disposition du moyen permettant d'obtenir une réserve de câble interfère avec l'enroulement naturel du câble.

On connaît également un enrouleur à réserve de câble par le document US 2009/0084631A et qui comporte un moyen de solidarisation amovible dans un logement spécifique du tambour d'enroulement de câble.

La présente invention propose une solution alternative dans laquelle seul le tambour peut être concerné par les effets de la chute libérant la réserve de câble. Préférablement, après une chute, l'examen minutieux du matériel doit être réalisé et les composants détériorés doivent être changés.

Pour cela un moyen de solidarisation amovible du câble sur son tambour d'enroulement est mis en oeuvre à une distance déterminée de l'extrémité terminale du câble fixée à l'axe du tambour. Ce moyen de solidarisation cède ou se libère en cas de traction important sur le câble pouvant correspondre à une chute mais pas pour les tractions habituelles et normales sur le câble. Ainsi, une réserve de câble est libérée en cas de chute et le câble peut continuer à se dérouler pour que le frein puisse agir.

Plus précisément, l'invention concerne un enrouleur de câble de ligne de sécurité antichute à frein, ledit enrouleur, destiné à être fixé à un point d'ancrage; comportant dans un boîtier un frein centrifuge destiné à freiner le déroulement du câble en cas de chute, le câble s'enroulant sur un tambour depuis une première extrémité fixée à l'axe dudit tambour, la seconde extrémité du câble sortant de l'enrouleur et comportant un moyen d'accrochage à une charge.

Selon l'invention, le câble enroulé est en outre solidarisé au tambour à une distance déterminée de ladite première extrémité par un moyen de solidarisation amovible, ledit moyen de solidarisation cessant de retenir le câble sur le tambour lorsqu'une traction supérieure à un seuil de déclenchement prédéfini est appliquée au câble afin de libérer ladite distance déterminée de câble, le moyen de solidarisation amovible étant une tige allongée sensiblement parallèlement à l'axe de rotation du tambour et disposée dans une ouverture du moyeu dudit tambour, le tambour étant dans une matière plastique et le moyen de solidarisation étant une tige métallique fixée dans le tambour, et l'ouverture du moyeu du tambour permet l'accès à l'axe de rotation du tambour pour passage de l'extrémité du câble pour fixation terminale en boucle dudit câble sur ledit axe de rotation et la tige est disposée dans ladite ouverture.

Dans divers modes de mise en oeuvre de l'invention, les moyens suivants pouvant être utilisés seuls ou selon toutes les combinaisons techniquement possibles, sont employés :
- la charge est un opérateur équipé d'un harnais et de ses éventuels outils,
- le frein centrifuge est à disque,
- le frein à disque se met en fonction lorsque l'accélération angulaire détectée par le dispositif centrifuge est supérieure à un seuil de d'activation,
- le seuil de déclenchement correspond à une traction du câble supérieure aux tractions habituellement exercées sur le câble mais inférieure à une traction due à une chute de la charge,
- le moyen de solidarisation amovible est réversible, le câble pouvant être resolidarisé au tambour après que le moyen de solidarisation ait cessé de retenir le câble sur le tambour suite à une traction appliquée au câble supérieure au seuil de déclenchement,
- dans le cas où le câble peut être resolidarisé au tambour, la resolidarisation nécessite une intervention humaine,
- dans le cas où le câble peut être resolidarisé au tambour, la resolidarisation est automatique,
- le moyen de solidarisation amovible est irréversible, le moyen de solidarisation cédant ou s'effaçant définitivement suite à une traction appliquée au câble supérieure au seuil de déclenchement,
- le moyen de solidarisation est un témoin de chute,
- l'enrouleur comporte des moyens tels que dans le cas d'un moyen de solidarisation amovible irréversible, le tambour et son moyen de solidarisation ne sont plus réutilisables suite à une traction appliquée au câble supérieure au seuil de déclenchement, par exemple parce que le tambour s'est déformé ou s'est rompu en partie,
- l'enrouleur comporte des moyens tels que dans le cas d'un moyen de solidarisation amovible irréversible, le tambour est réutilisable suite à une traction appliquée au câble supérieure au seuil de déclenchement, un moyen de solidarisation de remplacement étant installé sur ledit tambour, seul le moyen de solidarisation ayant cédé ou s'étant effacé,
- la distance déterminée du câble entre sa première extrémité fixée à l'axe du tambour et le moyen de solidarisation amovible est telle qu'il reste entre un tour et trois tours de câble libérable sur le tambour,
- la distance déterminée du câble entre sa première extrémité fixée à l'axe du tambour et le moyen de solidarisation amovible est telle qu'il reste environ un tour de câble sur le tambour,
- la distance déterminée du câble entre sa première extrémité fixée à l'axe du tambour et le moyen de solidarisation amovible est telle qu'il reste au moins un tour de câble sur le tambour,
- la distance déterminée du câble entre sa première extrémité fixée à l'axe du tambour et le moyen de solidarisation amovible est telle qu'il reste moins de trois tours de câble sur le tambour,
- dans le cas où plus d'un tour reste disponible sur le tambour, l'enrouleur est configuré pour que la partie de câble libérable n'interfère pas avec le fonctionnement du moyen de solidarisation amovible, notamment en ne coinçant pas ou ne repassant pas sur ledit moyen de solidarisation amovible,
- la cessation de la solidarisation est progressive par exemple par pliage d'une goupille solidarisant d'une manière amovible le câble sur le tambour,
- la cessation de la solidarisation est brutale par exemple par cassure d'une goupille solidarisant d'une manière amovible le câble sur le tambour et/ou cassure de la zone de fixation du moyen de solidarisation sur le tambour,
- l'enrouleur comporte en outre un moyen de rappel et d'enroulement automatique du câble sous forme d'un ressort de rappel agissant sur le tambour,
- l'enrouleur comporte en outre un moyen d'enroulement manuel du câble sous forme d'une manivelle,
- le point de retenue est fixe, par exemple un piton, crochet,
- le point de retenue est mobile, par exemple un coulisseau de ligne de vie ou un bras mobile de pylône support,
- l'enrouleur comporte plusieurs moyens de solidarisation amovibles pouvant céder ou s'effacer les uns à la suite des autres lors d'une même chute,
- l'enrouleur comporte plusieurs moyens de solidarisation amovibles cédant ou s'effaçant les uns à la suite des autres, chute après chute,
- le moyen de solidarisation est une tige métallique fixée dans le tambour,
- la tige métallique est disposée sensiblement à la hauteur du moyeu du tambour,
- le moyen de solidarisation est une attache de câble fixée sur le moyeu du tambour,
- le moyen de solidarisation est une attache de câble fixée sur un des deux flasques latéraux du tambour,
- l'attache de câble est une patte en oméga passant en pont sur le câble,
- l'attache de câble est un serre clip en nylon,
- le frein est métallique,
- le frein centrifuge comporte un moyen d'embrayage dudit frein par action de la force centrifuge.

La présente invention, sans qu'elle en soit pour autant limitée, va maintenant être exemplifiée avec la description qui suit de modes de réalisation et de mise en oeuvre en relation avec :
la Figure 1 qui représente une coupe d'une partie d'un enrouleur selon l'invention, et
la Figure 2 qui représente une vue en perspective d'une partie d'un enrouleur selon l'invention.

Sur les Figures simplifiées qui vont maintenant être décrites, on n'a pas représenté tous les organes de l'enrouleur comme par exemple le frein, le dispositif de rappel du câble permettant son enroulement après qu'il ait été déroulé, des éventuels organes de blocage et/ou déblocage du fonctionnement.

Sur la Figure 1, l'enrouleur 1 est en partie démonté et on a conservé le tambour 2 et une partie des autres éléments de l'enrouleur dont, vers le haut, une pièce de fixation 9 à un point fixe et, vers le bas, une pièce de guidage 10 de câble en entrée/sortie de câble de l'enrouleur. Toujours Figure 1, le tambour 2 est représenté en coupe et on ne voit qu'un des deux flasques 3 dudit tambour. Le câble est enroulé sur le tambour entre les flasques, sur le moyeu 4 dudit tambour. Sur cette Figure explicative le câble a été déroulé presque complètement et il reste environ un demi tour de longueur de câble qui puisse se dérouler avant l'arrêt normal du déroulement du câble. L'arrêt est qualifié de normal car il correspond à un déroulement du à une traction normale du câble mais pas à une traction due à une chute, dans lequel cas l'effort de traction serait bien supérieur. En effet, le câble est solidarisé par un moyen de solidarisation amovible 5 au tambour à une distance déterminée de son extrémité terminale fixée à l'axe de rotation du tambour. Ce moyen de solidarisation résiste aux efforts de tractions normaux, ce qui provoque l'arrêt normal du déroulement du câble lorsque ce moyen de solidarisation amovible vient sensiblement en bas, en relation avec la pièce de guidage 10 de câble. La partie de câble qui peut être déroulée avant l'arrêt normal est qualifiée de câble utile 6a et dans l'exemple représenté il reste environ un demi tour au niveau du moyeu 4 de longueur de câble utile 6a qui peut être déroulée. Par contre, si l'effort de traction sur le câble est supérieur à la résistance de retenue du moyen de solidarisation amovible 5, ce dernier s'efface et/ou cède ce qui libère le reste du câble vers son extrémité terminale fixée à l'axe de rotation du tambour d'une manière telle que cette fixation résiste aux efforts dus à des chutes.

La partie de câble entre le moyen de solidarisation amovible 5 et son extrémité terminale fixée au tambour est qualifiée de câble tour mort 6b. Dans l'exemple représenté, la longueur du câble tour mort 6b correspond sensiblement à un tour de moyeu de tambour. La fixation terminale de l'extrémité du câble, partie de câble tour mort 6b en l'espèce, est obtenue par réalisation d'une boucle fermée 8 qui entoure l'axe de rotation du tambour. On comprend qu'un autre type de fixation au tambour est possible pour l'extrémité du câble du moment que cette fixation terminale résiste aux efforts de traction rencontrés lors de chutes. On peut définir la résistance de retenue du câble sur le tambour par un seuil de déclenchement correspondant à l'effort de traction minimum qu'il faut appliquer au câble, l'enrouleur étant maintenu à un point fixe, pour que le moyen de solidarisation amovible 5 cesse de retenir le câble sur le tambour.

Le moyen de solidarisation amovible 5 est ici une tige métallique qui est insérée dans le tambour en matière plastique. La tige est allongée sensiblement parallèlement à l'axe de rotation du tambour et est placée sensiblement au niveau ou un peu en dessous du moyeu du tambour dans une ouverture du moyeu pratiquée vers le centre du tambour, ouverture qui correspond ici à un passage de câble permettant de réaliser la boucle terminale 8 de fixation du câble à l'axe de rotation du tambour.

On comprend que le moyen de solidarisation 5, lorsqu'un effort de traction supérieur au seuil de déclenchement lui est imposé, va être tiré sensiblement radialement vers l'extérieur du tambour par le câble, ce qui va provoquer son pliage et/ou cassure et/ou son arrachage du tambour et donc la libération de la partie tour mort du câble. Cette libération va permettre le déroulement de cette partie tour mort du câble et l'action du frein. On comprend également que ce mode de réalisation est non réversible, à usage unique, car le moyen de solidarisation amovible et/ou le tambour subit ou subissent des déformations et/ou cassures irréversibles. Il est alors nécessaire de changer le tambour et le moyen de solidarisation amovible pour pouvoir réutiliser l'enrouleur avec toutes ses capacités.

Le moyen de solidarisation, en particulier lorsqu'il est irréversible ou réversible mais nécessitant alors une action humaine pour le rétablir, peut être utilisé comme un témoin de chute, sa rupture (ou celle d'une partie du tambour) ou son effacement signalant qu'une chute a eu lieu avec libération du/des tours morts.

La longueur de câble tour mort peut correspondre à plus d'un tour du tambour mais dans ce cas on veille à ce que le câble tour mort qui repasse sur (vers l'extérieur radialement du tambour) le moyen de solidarisation amovible n'interfère pas avec celui-ci, ce qui pourrait modifier le seuil de déclenchement. Parmi les solutions possible, on fait repasser le tour mort latéralement au moyen de solidarisation amovible (coté du moyeu sans ouverture) ou on place le moyen de solidarisation vers l'intérieur du moyeu dans l'ouverture du moyeu de façon à ce que le câble repasse en pont au dessus et à distance du moyen de solidarisation. En alternative, on fait repasser le câble tour mort sous (vers l'intérieur radialement du tambour) le moyen de solidarisation amovible.

La Figure 2 permet de mieux visualiser sur le tambour 2, le moyeu 4 et le moyen de solidarisation amovible 5 disposé dans l'ouverture du moyeu. De préférence, l'ouverture du moyeu est de largeur réduite en ne s'étendant pas d'un flasque 3 à l'autre 3.

Bien entendu la présente invention n'est pas limitée aux modes de réalisation particuliers qui viennent d'être décrits, mais s'étend à toutes variantes et équivalents. Ainsi, on comprend bien que l'invention peut être déclinée selon de nombreuses autres possibilités sans pour autant sortir du cadre défini par la description et les revendications.

## Revendications

1. Enrouleur (1) de câble (6a, 6b) de ligne de sécurité antichute à frein, ledit enrouleur, destiné à être fixé à un point d'ancrage, comportant dans un boîtier un frein centrifuge destiné à freiner le déroulement du câble en cas de chute, le câble s'enroulant sur un moyeu d'un tambour (2) depuis une première extrémité fixée à l'axe dudit tambour, la seconde extrémité du câble sortant de l'enrouleur et comportant un moyen d'accrochage à une charge,
le câble enroulé étant en outre solidarisé au tambour à une distance déterminée de ladite première extrémité par un moyen de solidarisation amovible, ledit moyen de solidarisation cessant de retenir le câble sur le tambour lorsqu'une traction supérieure à un seuil de déclenchement prédéfini est appliquée au câble afin de libérer ladite distance déterminée de câble, le moyen de solidarisation amovible étant une tige (5) allongée sensiblement parallèlement à l'axe de rotation du tambour et disposée dans une ouverture du moyeu dudit tambour, **caractérisé en ce que** le tambour est dans une matière plastique et le moyen de solidarisation est une tige (5) métallique fixée dans le tambour , et **en ce que** l'ouverture du moyeu du tambour permet l'accès à l'axe de rotation (7) du tambour pour passage de l'extrémité du câble pour fixation terminale en boucle (8) dudit câble sur ledit axe de rotation et **en ce que** la tige (5) est disposée dans ladite ouverture.

2. Enrouleur selon la revendication 1, **caractérisé en ce que** le frein centrifuge est à disque.

3. Enrouleur selon la revendication 1 ou 2, **caractérisé en ce que** le moyen de solidarisation amovible est irréversible, le moyen de solidarisation cédant ou s'effaçant définitivement suite à une traction appliquée au câble supérieure au seuil de déclenchement.

4. Enrouleur selon la revendication 3, **caractérisé en ce qu'**il comporte des moyens tels que dans le cas d'un moyen de solidarisation amovible irréversible, le tambour et son moyen de solidarisation ne sont plus réutilisables suite à une traction appliquée au câble supérieure au seuil de déclenchement.

5. Enrouleur selon la revendication 3, **caractérisé en ce qu'**il comporte des moyens tels que dans le cas d'un moyen de solidarisation amovible irréversible, le tambour est réutilisable suite à une traction appliquée au câble supérieure au seuil de déclenchement, un moyen de solidarisation de remplacement étant installé sur ledit tambour, seul le moyen de solidarisation ayant cédé ou s'étant effacé.

6. Enrouleur selon l'une quelconque des revendications précédentes, **caractérisé en ce que** la distance déterminée du câble entre sa première extrémité fixée à l'axe du tambour et le moyen de solidarisation amovible est telle qu'il reste entre un tour et trois tours de câble libérable sur le tambour.

7. Enrouleur selon l'une quelconque des revendications précédentes, **caractérisé en ce qu'**il comporte en outre un moyen de rappel et d'enroulement automatique du câble sous forme d'un ressort de rappel agissant sur le tambour.

## Patentansprüche

1. Seilwinde (1) für ein Fallschutzrettungsseil (6a, 6b) mit einer Bremse, wobei die Seilwinde, die dazu bestimmt ist, an einem Verankerungspunkt befestigt zu werden, in einem Gehäuse eine Zentrifugalbremse aufweist, die dazu bestimmt ist, das Abwickeln des Seils beim Fall zu bremsen, wobei sich das Seil von einem ersten, an der Achse der Seilwinde befestigten Ende aus auf einer Nabe einer Trommel (2) aufwickelt, wobei das zweite Ende des Seils aus der Seilwinde austritt und ein Mittel zum Festhaken an einer Last aufweist,
wobei das aufgewickelte Seil außerdem in einem bestimmten Abstand vom ersten Ende durch ein entfernbares Befestigungsmittel an der Trommel befestigt ist, wobei das Befestigungsmittel aufhört,
das Seil auf der Trommel zurückzuhalten, wenn an das Seil eine Zugkraft angelegt wird, die größer als ein vorbestimmter Auslöseschwellwert ist, um den vorbestimmten Abstand des Seils freizugeben, wobei das entfernbare Befestigungsmittel ein sich im Wesentlichen zur Drehachse der Trommel parallel erstreckender und in einer Öffnung der Nabe der Trommel angeordneter Stab (5) ist, **dadurch gekennzeichnet, daß** die Trommel aus einem Plastikmaterial ist und daß das Befestigungsmittel ein in der Trommel befestigter Metallstab (5) ist, und daß die Öffnung der Nabe der Trommel Zugang zur Drehachse (7) der Trommel gewährt, um das Ende des Seils für eine Befestigung des Endes des Seils an der besagten Drehachse in einer Schleife (8) hindurchzuführen und daß der Stab (5) in der Öffnung angeordnet ist.

2. Seilwinde gemäß Anspruch 1, **dadurch gekennzeichnet, daß** die Zentrifugalbremse eine Scheibe aufweist.

3. Seilwinde gemäß Anspruch 1 oder 2, **dadurch gekennzeichnet, daß** das entfernbare Befestigungsmittel nicht umkehrbar ist, wobei das Befestigungsmittel als Folge einer an das Seil angelegten Zugkraft, die größer als ein vorbestimmter Auslöseschwellwert ist, nachgibt oder sich endgültig entfernt.

4. Seilwinde gemäß Anspruch 3, **dadurch gekennzeichnet, daß** sie Mittel aufweist, die so ausgelegt sind, daß die Trommel und das Befestigungsmittel im Fall eines nicht umkehrbaren entfernbaren Befestigungsmittels als Folge einer an das Seil angelegten Zugkraft, die größer als ein vorbestimmter Auslöseschwellwert ist, nicht mehr wiederverwendbar sind.

5. Seilwinde gemäß Anspruch 3, **dadurch gekennzeichnet, daß** sie Mittel aufweist, die so ausgelegt sind, daß die Trommel im Fall eines nicht umkehrbaren entfernbaren Befestigungsmittels als Folge einer an das Seil angelegten Zugkraft, die größer als ein vorbestimmter Auslöseschwellwert ist, wiederverwendbar ist, wobei, wenn ein Ersatzbefestigungsmittel auf der Trommel angebracht ist, nur das Befestigungsmittel nachgibt oder sich endgültig entfernt.

6. Seilwinde gemäß einem der vorangehenden Ansprüche, **dadurch gekennzeichnet, daß** der bestimmte Abstand des Seils zwischen seinem ersten, an der Achse der Trommel befestigten Ende und dem entfernbaren Befestigungsmittel derart ist, daß zwischen einer und drei befreibare Windungen des Seils auf der Trommel verbleiben.

7. Seilwinde gemäß einem der vorangehenden Ansprüche, **dadurch gekennzeichnet, daß** sie außerdem ein Mittel zum Zurückholen und automatischen Aufwickeln des Seils in Form einer auf die Trommel wirkenden Rückholfeder aufweist.

## Claims

1. A winder (1) with a brake for fall protection lifeline cable (6a, 6b), said winder, intended to be attached to an anchoring point, comprising in a housing a centrifugal brake for slowing down the cable unwinding in the event of a fall, wherein the cable winds on a hub of a drum (2) from a first end attached to the shaft of said drum, with the second end of the cable coming out of the winder and comprising a means for coupling to a load, the wound cable being further fastened to the drum at a determined distance from said first end by a removable fastening means, said fastening means stopping to hold the cable on the drum when a traction force higher than a predefined triggering threshold is applied to the cable, so as to release said determined cable distance, the removable fastening means being a rod (5) extending substantially parallel to the rotation shaft of the drum and arranged in an opening of the hub of said drum, **characterized in that** the drum is made of plastic material and the fastening means is a metal rod (5) attached in the drum, and **in that** the opening of the drum hub offers access to the rotation shaft (7) of the drum for the passage of the cable end for terminal loop attachment (8) of said cable on said rotation shaft and **in that** the metal rod (5) is arranged in said opening.

2. The winder according to claim 1, **characterized in that** the centrifugal brake is a disk brake.

3. The winder according to claim 1 or 2, **characterized in that** the removable fastening means is irreversible, wherein the fastening means definitely gives way or steps aside following a traction force applied on the cable, which is higher than the triggering threshold.

4. The winder according to claim 3, **characterized in that** it comprises such means that, in the case of an irreversible removable fastening means, the drum and its fastening means are no longer reusable following a traction force applied on the cable, which is higher than the triggering threshold.

5. The winder according to claim 3, **characterized in that** it comprises such means that, in the case of an irreversible removable fastening means, the drum is reusable following a traction force applied on the cable, which is higher than the triggering threshold, a replacement fastening means being installed on said drum, as only the fastening means has given way or stepped aside.

6. The winder according to any one of previous claims, **characterized in that** the determined distance of the cable between its first end attached to the drum shaft and the removable fastening means is such that it remains on the drum between one turn and three turns of releasable cable.

7. The winder according to any one of previous claims, **characterized in that** it further comprises a means for automatic return and winding of the cable, in the form of a return spring acting on the drum.
